# EUROPÄISCHE PATENTSCHRIFT

(11) **EP 2 192 558 B1**
(45) Veröffentlichungstag und Bekanntmachung des Hinweises auf die Patenterteilung: **25.07.2012**
(21) Anmeldenummer: 09013015.4
(22) Anmeldetag: 15.10.2009
(51) Int. Cl.: G07C 9/00, H01H 1/00

(54) **Zutrittskontrollsystem**
Access control system
Système de contrôle d'accès

(30) Priorität: 22.11.2008 DE 102008058660
(43) Veröffentlichungstag der Anmeldung: 02.06.2010
(73) Patentinhaber: ABB AG, 68309 Mannheim (DE)
(72) Erfinder: Kattwinkel, Veit, 58509 Lüdenscheid (DE); Dehlen, Sascha, 58540 Meinerzhagen (DE); Kruppa, Christian, 44649 Herne (DE); Baltzer, Tim, 58239 Schwerte (DE)

(56) Entgegenhaltungen:
- EP-A2- 1 457 933
- DE-A1- 4 443 391
- DE-A1-102005 030 204
- DE-U1- 9 412 718
- US-A1- 2002 099 945
- US-A1- 2003 214 385

## Beschreibung

Die Erfindung betrifft ein Zutrittskontrollsystem gemäß dem Oberbegriff des Patentanspruchs 1.

Unter einem Zutrittskontrollsystem wird ein System verstanden, das den Zutritt zu Räumen oder Gebäuden ohne Verwendung eines konventionellen Schlüssels (Türschlüssel, Haustürschlüssels) ermöglicht. Stattdessen wird der Zutritt in Form eines digitalen Schließsystems mittels der Transponder- (RFID) oder Fingerprint- oder PIN-Code- oder Bluetooth-Technologie kontrolliert (Bluetooth ist eine eingetragene Marke der Bluetooth SIG, Inc., Bellevue, Wash., USA). Bei der Bluetooth-Technologie wird der Zutritt z. B. via Mobiltelefon gewährt. Die wesentlichen Aufgaben des Zutrittskontrollsystems sind demnach
- Einschränkung/Verhinderung von unautorisiertem Zutritt von Personen,
- Überwachung/Kontrolle von Personenbewegungen.

Aus der DE 20 2006 006 85 U1 ist eine Vorrichtung zum Authentifizieren eines Zutrittsberechtigten und zum Öffnen eines elektronischen Schlosses bzw. einer elektronischen Sicherungseinheit bekannt. Es sind eine Einrichtung zur Eingabe eines PIN-Codes und/oder ein Biometrie-Sensor zur Aufnahme eines biometrischen Merkmals vorgesehen. Bei Eingabe eines korrekten PIN-Codes und/oder einer korrekten Biometrie-Information eines Zutrittsberechtigten wird ein Steuersignal generiert. Ein erzeugtes Berechtigungssignal wird drahtlos an das Schloss übertragen.

Aus der DE 103 41 370 A1 ist ein Identifikationssystem zum sicheren personalisierten Identifizieren und Ermöglichen/Verhindern eines logischen und/oder physikalischen Zugangs zu einer Zieleinrichtung bekannt. Das System weist ein tragbares, programmierbares Identmedium mit Biometrie-Sensor, Eingabeelement, Ausgabeelement, Prozessor, Speicher, Sende- und Empfangselektronik und eine programmierbare, mit der Zieleinrichtung in Wirkverbindung stehende Gegenstation mit Lese- und Auswerteelektronik, Aktor und Speicher auf.

Aus der DE 101 60 813 A1 ist eine Hauskommunikationsanlage mit mindestens einer Türstation und mindestens einer Wohnungsstation bekannt, wobei alle Stationen über eine Busverbindung miteinander verbindbar und zumindest zum Teil modular aufgebaut sind - bestehend aus Hauptmodul und Funktionsmodul. Das Hauptmodul besteht nach Art eines Elektro-Installationsgerätes eines üblichen Gebäudeinstallationssystems aus einem sockelartigen, in eine normgerechte Elektro-Installationsdose einsetzbaren Einsatz, wobei das jeweilige Funktionsmodul elektrisch und/oder mechanisch mit dem Hauptmodul verbindbar (aufsteckbar) ist. Jedes Hauptmodul erhält durch die Verbindung mit einem bestimmten Funktionsmodul oder einem bestimmten weiteren Hauptmodul und/oder gesonderte Schalt-/Einstellmittel eine bestimmte, elektrische und/oder mechanische Gerätefunktion.

Aus der DE 102005030204 A1 ist ein Zutrittskontrollsystem mit Innen- und Außeneinheit bekannt.

Der Erfindung liegt die Aufgabe zugrunde die Sicherheit eines Zutrittskontrollsystems gegen eine Manipulation der Außeneinheit zu erhöhen.

Diese Aufgabe wird in Verbindung mit den Merkmalen des Oberbegriffes erfindungsgemäß durch die im Kennzeichen des Anspruchs 1 angegebenen Merkmale gelöst.

Vorteilhafte Weiterbildungen der Erfindung sind in den Unteransprüchen gekennzeichnet.

Die Erfindung wird nachstehend an Hand der in der Zeichnung dargestellten Ausführungsbeispiele erläutert. Es zeigen:
- Fig. 1: ein Prinzipbild des vorgeschlagenen Zutrittskontrollsystems,
- Fig. 2: eine Seitenansicht einer Außeneinheit,
- Fig. 3: Baukomponenten einer Außeneinheit bei unterschiedlichen Ausführungsformen,
- Fig. 4 - 7: unterschiedliche Ausführungsformen einer Außeneinheit.

In Fig. 1 ist ein Prinzipbild des vorgeschlagenen Zutrittskontrollsystems dargestellt. Die beiden Haupt-Baugruppen des Zutrittskontrollsystems sind
- eine Inneneinheit (z. B. Wohnungsstation) 1, welche in wesentlichen Teilen in Form eines in eine handelsübliche UP-(Unterputz)Gerätedose nach DIN 40073 (aus Kunststoff, Durchmesser 60 mm, Tiefe 40 mm) installierbaren Geräteeinsatzes (mittels Spreizklemmen) ausgebildet ist und
- eine Außeneinheit (z. B. Türstation) 26, welche ebenfalls in wesentlichen Teilen in Form eines in eine handelsübliche UP-(Unterputz)Gerätedose nach DIN 40073 (aus Kunststoff, Durchmesser 60 mm, Tiefe 40 mm) installierbaren Geräteeinsatzes (mittels Spreizklemmen) ausgebildet ist.

Diese beiden Haupt-Baugruppen Inneneinheit 1 und Außeneinheit 26 sind über ein Kabel 20 miteinander verbunden, welches einerseits an einen Kabelanschluss 17 der Inneneinheit 1 und andererseits an einen Kabelanschluss 39 der Außeneinheit 26 anzuschließen ist. Üblicherweise durchbricht das Kabel 20 zumindest eine zwischen Inneneinheit 1 und Außeneinheit 26 angeordnete Wand 42.

Für die Energieversorgung des Zutrittskontrollsystems ist eine Stromversorgungseinheit (Netzteil) 16 in der Inneneinheit 1 vorgesehen. Diese Stromversorgungseinheit 16 ist eingangsseitig an einen Netzanschluss 15 angeschlossen, welcher mit L-Leiter und N-Leiter eines 230-V-Wechselspannungsnetzes verbunden ist. Ausgangsseitig gibt die Stromversorgungseinheit 16 eine Gleichspannung von z. B. 12 V oder 24 V ab und speist nicht nur alle mit Energie zu versorgenden Baukomponenten der Inneneinheit 1, wie insbesondere auch eine Auswerte-/Verarbeitungs- und Speichereinheit 5, sondern über das Kabel 20 auch alle mit Energie zu versorgenden Baukomponenten der Außeneinheit 26.

Die Stromversorgungseinheit 16 dient unter Anderem auch zur Speisung eines potenzialbehafteten Schaltrelais 10, an dessen Klemmen ein elektromagnetisch zu öffnendes Türschloss 43 einer Zutrittstür des Zutrittskontrollsystems angeschlossen ist.

Die Inneneinheit 1 weist als zentralen "intelligenten" Baustein die vorstehend bereits erwähnte Auswerte-/Verarbeitungs- und Speichereinheit 5 auf. Ausgangsseitig steuert die Auswerte-/Verarbeitungs- und Speichereinheit 5 unter Anderem das potenzialbehaftete Schaltrelais 10 an. Es ist mindestens ein weiteres, von der Auswerte-/Verarbeitungs- und Speichereinheit 5 angesteuertes, potenzialfreies Schaltrelais 11 vorhanden, um hierüber eine Alarmanlage 41 zu aktivieren / deaktivieren.

Die Außeneinheit 26 weist als zentralen "intelligenten" Baustein eine Auswerte-/Verarbeitungs- und Verschlüsselungseinheit 38 auf, wobei über das Kabel 20 Datensignale zwischen der Auswerte-/Verarbeitungs- und Speichereinheit 5 der Inneneinheit 1 und der Auswerte-/Verarbeitungs- und Verschlüsselungseinheit 38 der Außeneinheit 26 ausgetauscht werden.

Die Zutrittskontrolle wird dabei entweder
- mittels eines Transponder-Funktionselements 30 als einfaches, schnelles und wartungsfreundliches, berührungsloses System oder
- mittels eines Fingerprint-Funktionselements 32 als biometrisches System oder
- mittels eines PIN-Code-Funktionselements 34 oder
- mittels eines Funk-Funktionselements 36
verifiziert, wobei mindestens eines dieser Funktionselemente 30 oder 32 oder 34 oder 36 hierzu an die Auswerte-/Verarbeitungs- und Verschlüsselungseinheit 38 angeschlossen ist. Die Auswerte-/Verarbeitungs- und Verschlüsselungseinheit 38 inklusive des Kabelanschlusses 39 ist in Form eines in eine handelsübliche UP-Gerätedose nach DIN 49073 (aus Kunststoff, Durchmesser 60 mm, Tiefe 40 mm) montierbaren Geräteeinsatzes 27 ausgebildet, welcher eine Schnittstelle 28 zur elektrischen Kontaktierung mit einem Funktionselement 30 oder 32 oder 34 oder 36 aufweist. Jedes Funktionselement 30 oder 32 oder 34 oder 36 besitzt eine zur Schnittstelle korrespondierende Schnittstelle 40, so dass eine Komplettierung der Außeneinheit 26 mit einem gewünschten Funktionselement in einfacher Weise durch Steckkontakte erfolgen kann. Des Weiteren besitzen der Geräteeinsatz 27 einerseits und die Funktionselemente 30 oder 32 oder 34 andererseits zueinander korrespondierende mechanische Befestigungskomponenten, insbesondere Rastelemente.

Die Auswerte-/Verarbeitungs- und Verschlüsselungseinheit 38 erkennt und filtert zusammen mit dem mindestens einen aufgesteckten Funktionselement 30, 32, 34, 36 die Zutrittsberechtigungs-Information der Person, die Zutritt erhalten möchte und sendet ein dementsprechendes Datensignal respektive Berechtigungssignal verschlüsselt an die Auswerte-/Verarbeitungs- und Speichereinheit 5 der Inneneinheit 1, in welcher die Zutrittsberechtigungs-Informationen aller berechtigten Personen, kurz Berechtigten abgespeichert sind. Dementsprechend kann eine Überprüfung der Zutrittsberechtigung durch Vergleich der abgespeicherten Informationen mit der aktuell von der Außeneinheit 26 erhaltenen Information (verschlüsseltes Datensignal) erfolgen.

Bei Verwendung eines Transponder-Funktionselements 30 wird vorzugsweise die passive Transponder-Technologie verwendet, bei welcher die benötigte Energie ausschließlich aus dem unter Verwendung einer Antenne abgestrahlten Feld der in der Außeneinheit 26 befindlichen Schreib-/Leseeinheit bezogen wird, während der zur Personenidentifikation erforderliche mobile Transponder, welcher vorzugsweise in Form einer Transponderkarte ausgebildet ist, selbst eigenenergielos arbeitet. Bei Annäherung eines mobilen Transponders respektive einer Transponderkarte wird die Zutrittsberechtigungs-Information vom Transponder-Funktionselement 30 mit der Auswerte-/Verarbeitungs- und Verschlüsselungseinheit 38 überprüft, d. h. die Daten, welche der Transponder respektive die Transponderkarte enthält, werden gelesen, decodiert und als verschlüsseltes Datensignal (Berechtigungssignal) über das Kabel 20 an die Inneneinheit 1 weitergeleitet.

Bei Verwendung eines Fingerprint-Funktionselements 32 werden mittels eines in der Außeneinheit 26 befindlichen Finger-Scanners (Lesegeräts) die biometrischen Fingerabdruck-Daten (digitaler Fingerabdruck) unter Einsatz der Auswerte-/Verarbeitungs- und Verschlüsselungseinheit 38 erfasst und als verschlüsseltes Datensignal (Berechtigungssignal) über das Kabel 20 an die Inneneinheit 1 weitergeleitet.

Bei Verwendung eines PIN-Code-Funktionselements 34 muss eine vorgegebene Ziffernfolge in eine in der Außeneinheit 26 befindliche Eingabetastatur eingetippt werden. Die unter Verwendung der Auswerte-/Verarbeitungs- und Verschlüsselungseinheit 38 erfasste Ziffernfolge wird als Zutrittsberechtigungs-Information in Form eines verschlüsselten Datensignals (Berechtigungssignal) über das Kabel 20 an die Inneneinheit 1 weitergeleitet.

Bei Verwendung eines Funk-Funktionselements 36 können z. B. Bluetooth-fähige Geräte, wie insbesondere auch Mobiltelefone als Schlüssel, vergleichbar einem Haustürschlüssel, eingesetzt werden. Dabei wird das lizenzfreie und zulassungsfreie ISM-Band (Industrial, Scientific and Medical Band) zwischen 2,402 GHz und 2,480 GHz verwendet. Jedes Bluetooth-fähige Gerät identifiziert sich über eine individuelle und unverwechselbare 48 bit lange Seriennummer. Eine Authentifizierung erfolgt unter Einsatz eines in der Außeneinheit 26 befindlichen Funkempfängers inklusive Antenne sowie der Auswerte-/Verarbeitungs- und Verschlüsselungseinheit 38. Die empfangenen Daten werden als Zutrittsberechtigungs-Information in Form eines verschlüsselten Datensignals (Berechtigungssignals) über das Kabel 20 an die Inneneinheit 1 weitergeleitet.

Dabei sind die Datensignale der Funktionselemente 30, 32, 34, 36 an die Auswerte-/Verarbeitungs- und Verschlüsselungseinheit 38 und die verschlüsselten Datensignale der Außeneinheit 26 an die Inneneinheit 1 standardisiert, so dass prinzipiell ein- und dieselbe Inneneinheit 1 ohne jede Anpassung / Änderung mit jedem der unterschiedlichen Funktionselemente 30 oder 32 oder 34 oder 36 zusammenarbeiten kann. Auf diese Weise können unterschiedliche Kundenanforderungen und Anwendungen ohne jeden zusätzlichen Aufwand verifiziert werden. Darüber hinaus ist auch zu einem späteren Zeitpunkt der Austausch eines Funktionselements eines bestimmten Typs (z. B. PIN-Code-Funktionselement) gegen ein anderes Funktionselement unterschiedlichen Typs (z. B. Transponder-Funktionselement) möglich.

Zur Erhöhung der Manipulationssicherheit aktiviert in keinem Fall die Außeneinheit 26, sondern ausschließlich die Inneneinheit 1 via Auswerte-/Verarbeitungs- und Speichereinheit 5 das Türschloss 43 per Relaiskontakt des integriertem Schaltrelais 10. Voraussetzung hierfür ist es, dass die Speicherung von Zutrittsberechtigungs-Informationen sowie die Auswertung an Hand des verschlüsselten Datensignals (Berechtigungssignals) ausschließlich in der Inneneinheit 1 stattfindet.

Um den unberechtigten Zutritt durch Manipulationen, z. B. Austausch der Außeneinheit 26 oder des Funktionselements 30 / 32 / 34 / 36 zu verhindern, wird die Außeneinheit 26 bei der Inbetriebnahme des Zutrittskontrollsystems mit der Inneneinheit 1 automatisch digital eindeutig "elektronisch verheiratet", d. h. nach dieser bei der Inbetriebnahme erfolgten elektronischen Verriegelung nimmt die Inneneinheit 1 nur noch Datensignale (Befehle) von dieser Außeneinheit 26 in Empfang. Bei Spannungsausfall bleiben die eindeutige "elektronische Verheiratung" sowie alle anderen relevanten Daten, insbesondere auch die gespeicherten Zutrittsberechtigungs-Informationen, in der Auswerte-/Verarbeitungs- und Speichereinheit 5 der Inneneinheit 1 dauerhaft gespeichert.

Bevor ein Funktionselement ausgetauscht wird, ist zunächst ein an die Auswerte-/Verarbeitungs- und Speichereinheit 5 angeschlossener Reset-Taster 19 zu betätigen. Falls das Funktionselement 30 oder 32 oder 34 oder 36 der Außeneinheit 26 entfernt wird, ohne dass dabei vorher der die Auswerte-/Verarbeitungs- und Speichereinheit 5 direkt beaufschlagende Reset-Taster 19 für eine vorgegebene Zeitspanne gedrückt wird (wobei der Nutzer zweckmäßigerweise ein akustisches und/oder optisches Signal als "Feedback" erhält), so beaufschlagt die Auswerte-/Verarbeitungs- und Speichereinheit 5 den Störausgang der Inneneinheit 1, d, h. die Alarmanlage 41 wird durch das angesteuerte potenzialfreie Schaltrelais 11 ausgelöst.

Selbstverständlich ist dabei auch eine Kombination von zwei oder mehr der vorstehend erläuterten Funktionselemente 30, 32, 34, 36 unterschiedlicher Typen, z. B. eine Kombination Transponder + Fingerprint in der Außeneinheit 26 möglich. Bei Kombination von zwei Funktionselementen erwartet die Inneneinheit 1
- entweder die verschlüsselten Datensignale (Zutrittsberechtigungssignale) von beiden Funktionselementen im Sinne einer logischen UND-Verknüpfung
- oder lediglich eines der beiden möglichen verschlüsselten Datensignale (Zutrittsberechtigungssignale) im Sinne einer logischen ODER-Verknüpfung.

Mittels eines die Auswerte-/Verarbeitungs- und Speichereinheit 5 beaufschlagenden DIP-Schalters 12 erfolgt eine dementsprechende Einstellung der gewünschten logischen Verknüpfungen der beiden in der Außeneinheit 26 installierten Funktionselemente im Sinne einer UND-Verknüpfung oder einer ODER-Verknüpfung.

Bei der Kombination der beiden Funktionselemente Transponder + Fingerprint sind prinzipiell zwei unterschiedliche Varianten möglich. Bei der ersten Variante ist die Fingerprint-Information auf der Transponderkarte selbst gespeichert. Wird die Transponderkarte vor das Funktionselement gehalten, so wird neben der Zutrittsberechtigungs-Information des Transponders an die Inneneinheit 1 auch die Fingerprint-Information an das Fingerprint-Funktionselement 32 gesendet. Das Fingerprint-Funktionselement 32 erwartet danach einen Finger mit der gleichen Information. Die Fingerprint-Information (Fingerprint-Daten) werden bei dieser ersten Variante ausschließlich auf der Transponderkarte abgespeichert.

Bei der zweiten Variante ist keine Fingerprint-Information auf der Transponderkarte gespeichert. Beide Funktionselemente arbeiten autark. In der Auswerte-/Verarbeitungs- und Speichereinheit 5 der Inneneinheit 1 sind die Fingerprint-Informationen sowie Transponder-Berechtigungen aller Zutrittsberechtigten abgespeichert. Die Auswerte-/Verarbeitungs- und Speichereinheit 5 wertet dementsprechend beide Signale einzeln aus.

Fig. 1 zeigt weitere Details der Inneneinheit 1, so z. B. einen mit der Auswerte-/Verarbeitungs- und Speichereinheit 5 verbundenen Bus-Anschluss 9, durch welchen das Zutrittskontrollsystem netzwerkfähig wird und an welchen optional über einen Konverter 48 ein externer Bus 44 angeschlossen werden kann. Auf diese Weise wird eine Anbindung an KNX (Standard für Haus- und Gebäudesystemtechnik der Konnex-Assoziation) und TCP/IP (Transport Control Protocol / Internet Protocol) ermöglicht. Beispielsweise kann so eine Schnittstelle zu einem zentralen Anzeige- und Bedien-Panel (Touchscreen, "Comfortpanel") ermöglicht werden, über welches Änderungen während des laufenden Betriebes eingegeben werden können (Namenzuordnungen, Löschen, Ändern, Auslesen von Benutzerprofilen, Ereignisprotokolle auslesen sowie die Bestimmung von individuellen Zeiträumen und Zeitzonen).

Selbstverständlich kann die vorstehend angeführte Bedienung/Programmierung/Konfiguration auch in anderer Art und Weise erfolgen, beispielsweise mittels PDA (Personal Digital Assistent) über eine Infrarot-Schnittstelle der Außeneinheit 26 oder über einen angeschlossenen Bus 44.

In Fig. 2 ist eine Seitenansicht einer Außeneinheit 26 (bei montiertem Zustand) dargestellt. Es sind der Geräteeinsatz 27 inklusive Kabelanschluss 39 mit Kabel 20, ein auf diesen Geräteeinsatz 27 aufgestecktes Funktionselement 30 oder 32 oder 34 oder 36 sowie ein Abdeckrahmen 29 zu erkennen.

In Fig. 3 sind Baukomponenten einer Außeneinheit 26 bei unterschiedlichen Ausführungsformen (bei demontiertem Zustand) jeweils in Seitenansichten dargestellt. Es sind der Geräteeinsatz 27 inklusive Kabelanschluss 39 und Schnittstelle 28 zur Kontaktierung mit einem beliebigen Funktionselement 30 / 32 / 34 / 36, ein Abdeckrahmen 29 sowie
- ein Transponder-Funktionselement 30 mit integrierter Antenne 31 und Schnittstelle 40,
- ein Fingerprint-Funktionselement 32 mit Finger-Scanner 33 und Schnittstelle 40,
- ein PIN-Code-Funktionselement 34 mit Eingabetastatur 35 und Schnittstelle 40,
- ein Funk-Funktionselement 36 mit integrierter Antenne 37 und Schnittstelle 40 zu erkennen.

In den Fig. 4 - 7 sind Frontansichten unterschiedlicher Ausführungsformen einer Außeneinheit 26 dargestellt. In Fig. 4 ist eine Außeneinheit 26 mit Transponder-Funktionselement 30 inklusive (in der Zentralscheibe) integrierter Antenne 31 und mit Abdeckrahmen 29 gezeigt. In Fig. 5 ist eine Außeneinheit 26 mit Fingerprint-Funktionselement 32 inklusive (in der Zentralscheibe installiertem) Finger-Scanner 33 und mit Abdeckrahmen 29 gezeigt.

In Fig. 6 ist eine Außeneinheit 26 mit (in der Zentralscheibe installiertem) PIN-Code-Funktionselement 34 gezeigt, wobei eine Eingabetastatur 35 zum Eintippen einer vorgegebenen Ziffernfolge dient. Ein Abdeckrahmen 29 umschließt das PIN-Code-Funktionselement 34.

In Fig. 7 ist eine Außeneinheit 26 mit Funk-Funktionselement 36 inklusive (in der Zentralscheibe) integrierter Antenne 37 und mit Abdeckrahmen 29 gezeigt. Bei Verwendung eines Funk-Funktionselement 36 ist es zur Energieeinsparung wünschenswert, die Außeneinheit 26 mit einem Aktivierungseingang in Form eines Aktivierungs-Tasters zu versehen, was den Vorteil hat, dass nicht kontinuierlich nach eventuell berechtigten Funk-Geräten gesucht werden muss. Erst nach Betätigung dieses Aktivierungs-Tasters aktiviert die Außeneinheit den Funk-Empfänger inklusive Antenne während einer vorgebbaren Zeitspanne, um die Zutrittsberechtigungs-Informationen zu erhalten. Dies dient der Energieeffizienz des Zutrittskontrollsystems. Selbstverständlich arbeitet das System optional auch ohne Aktivierungs-Taster.

Alle Bedienelemente besitzen zudem z. B. zwei LEDs 24 zur Visualisierung sowie zusätzlich/alternativ einen elektrischen Summer 25 für eine akustische Rückmeldung. Eine grüne LED leuchtet auf, wenn die Zutrittstür geöffnet wird. Eine rote LED 24 leuchtet auf, um einen gesperrten Zutritt zu signalisieren. Werden z. B. ein Transponder-Funktionselement 30 oder ein Fingerprint-Funktionselement 32 oder ein PIN-Code-Funktionselement 34 oder ein Funk-Funktionselement 36 eingesetzt, so wird der Benutzer zweckmäßig in gleicher Weise mittels optischer Rückmeldung in Form von LEDs 24 und/oder akustischer Rückmeldung in Form eines Summers 25 darüber informiert, ob die Zutrittskontrolle, d. h. die Überprüfung der verschlüsselten Datensignale, zu einem positiven/negativen Ergebnis geführt hat.

Aus den Fig. 4 - 7 ist der modulare Aufbau der Außeneinheit 26 zu erkennen, d. h. separater Geräteeinsatz, unterschiedliche, separate Funktionselemente, separater Abdeckrahmen. Auf diese Weise kann das gewünschte Design unter Verwendung ein und desselben Geräteeinsatzes vorteilhaft aus unterschiedlichen Unterputz-Schalter-Programmen ausgewählt werden. Wie bereits vorstehend erwähnt, sind die Funktionselemente gegenseitig austauschbar, d. h. ein Transponder-Funktionselement ist nicht nur elektronisch, sondern auch mechanisch und bezüglich seiner Dimensionen derart ausgebildet, dass es problemlos z. B. durch ein Fingerprint-Funktionselement oder durch ein PIN-Code-Funktionselement ersetzt werden kann.

In ähnlicher Art und Weise ist auch die Inneneinheit 1 modular aufgebaut, d. h. separater Geräteeinsatz, separater Abdeckrahmen, um unter Verwendung ein und desselben Geräteeinsatzes das gewünschte Design aus unterschiedlichen Installationsgeräte-Programmen auswählen zu können.

### Bezugszeichenliste

- 1: Inneneinheit (Wohnungsstation) des Zutrittskontrollsystems in Form eines Geräteeinsatzes
- 2: ---
- 3: ---
- 4: ---
- 5: Auswerte-/Verarbeitungs- und Speichereinheit
- 6: ---
- 7: ---
- 8: ---
- 9: Bus-Anschluss
- 10: potenzialbehaftetes Schaltrelais
- 11: potentialfreies Schaltrelais
- 12: DIP-Schalter
- 13: ---
- 14: ---
- 15: Netzanschluss (L-Leiter, N-Leiter)
- 16: Stromversorgungseinheit
- 17: Kabelanschluss
- 18: ---
- 19: Reset-Taster
- 20: Kabel zur Außeneinheit
- 21: ---
- 22: ---
- 23: ---
- 24: LEDs (grün: Zutritt erlaubt, rot: Zutritt gesperrt)
- 25: Summer
- 26: Außeneinheit (Türstation) in Form eines Geräteeinsatzes
- 27: Geräteeinsatz
- 28: Schnittstelle
- 29: Abdeckrahmen
- 30: Transponder-Funktionselement
- 31: Antenne
- 32: Fingerprint-Funktionselement
- 33: Finger-Scanner
- 34: PIN-Code-Funktionselement
- 35: Eingabetastatur
- 36: Funk-Funktionselement (Mobiltelefon)
- 37: Antenne des Funkempfängers
- 38: Auswerte-/Verarbeitungs- und Verschlüsselungseinheit
- 39: Kabelanschluss
- 40: Schnittstelle
- 41: Alarmanlage
- 42: Wand
- 43: Türschloss einer Zutrittstür
- 44: Bus
- 45: ---
- 46: ---
- 47: ---
- 48: Konverter

## Patentansprüche

1. Zutrittskontrollsystem
a) mit einer Inneneinheit (1) in Form eines in eine normgerechte UP-Gerätedose montierbaren Geräteeinsatzes, welche eine Auswerte-Nerarbeitungs- und Speichereinheit (5) aufweist, welche über ein Relais (10) ein Türschloss (43) einer Zutrittstür ansteuert,
b) mit einer Außeneinheit (26) in Form eines in eine normgerechte UP-Gerätedose montierbaren Geräteeinsatzes (27), welche eine Auswerte-/Verarbeitungs- und Verschlüsselungseinheit (38) aufweist, an welche ein Funktionselement (30, 32, 34, 36) zur Detektion Zutrittsberechtigter angeschlossen ist,
c) wobei die Inneneinheit (1) über ein Kabel (20) mit der Außeneinheit (26) verbunden ist,
d) wobei der Geräteeinsatz (27) der Außeneinheit (26) mindestens eine Schnittstelle (28) zur elektrischen Kontaktierung mit einer korrespondierenden Schnittstelle (40) eines Transponder-Funktionselementes (30) oder eines Fingerprint-Funktionselementes (32) oder eines PIN-Code-Funktionselementes (34) oder eines Funk-Funktionselementes (36) aufweist,
e) wobei der Geräteeinsatz (27) einerseits und die Funktionselemente (30, 32, 34, 36) andererseits zueinander korrespondierende Befestigungskomponenten besitzen,
f) wobei die Datensignale von den unterschiedlichen Funktionselementen (30, 32, 34, 36) an die Auswerte-Nerarbeitungs- und Verschlüsselungseinheit (38) jeweils in standardisierter Form vorliegen,
g) wobei die mit einem bestimmten Funktionselement (30, 32, 34, 36) versehene Außeneinheit (26) mit der Inneneinheit (1) nach erfolgter Inbetriebnahme durch Beaufschlagun der Auswerte-/Verarbeitungs- und Speichereinheit (5) derart elektronisch verschaltet ist, dass die Inneneinheit (1) nur noch Datensignale von dieser Außeneinheit (26) in Empfang nimmt,
h) dardurch gekennzeichnet, daß ein vor Austausch eines Funktionselementes (30, 32, 34, 36) zu betätigender, an die Auswerte-Nerarbeitungs- und Speichereinheit (5) angeschlossener Reset-Taster (19) vorgesehen ist,
i) wobei die Inneneinheit (1) mindestens ein potentialfreies, durch die Auswerte-Nerarbeitungs- und Speichereinheit (5) ansteuerbares Schaltrelais (11) aufweist, an welches eine Alarmanlage (41) anschließbar ist,
j) wobei die Auswerte-Nerarbeitungs- und Speichereinheit (5) bei Entfernung eines Funktionselementes (30, 32, 34, 36) der Rufeneinheit (26) ohne vorheriges Drücken des Reset-Tasters (19) für eine vorgegebene Zeitspanne einen Störausgang der Inneneinheit (1) beaufschlagt, wodurch die Alarmanlage (41) durch das angesteuerte potentialfreie Schaltrelais (11) ausgelöst wird.

2. Zutrittskontrollsystem nach Anspruch 1, **gekennzeichnet durch** ein auf den Geräteeinsatz (27) aufgestecktes Transponder-Funktionselement (30) mit einer integrierten, von einer Schreib-/Leseeinheit gespeisten Antenne (31).

3. Zutrittskontrollsystem nach Anspruch 1, **gekennzeichnet durch** ein auf den Geräteeinsatz (27) aufgestecktes Fingerprint-Funktionselement (32) mit integriertem Finger-Scanner (33).

4. Zutrittskontrollsystem nach Anspruch 1, **gekennzeichnet durch** ein auf den Geräteeinsatz (27) aufgestecktes PIN-Code-Funktionselements (34) mit integrierter Eingabetastatur (35).

5. Zutrittskontrollsystem nach Anspruch 1, **gekennzeichnet durch** ein auf den Geräteeinsatz (27) aufgestecktes Funk-Funktionselements (36) mit einer integrierten Antenne (37).

6. Zutrittskontrollsystem nach einem der vorstehenden Ansprüche, **gekennzeichnet durch** einen die Auswerte-/Verarbeitungs- und Speichereinheit (5) beaufschlagenden DIP-Schalter (12) zur Einstellung einer gewünschten logischen UND-Verknüpfung oder ODER-Verknüpfung der Datensignale bei zwei in der Außeneinheit (26) installierten Funktionselementen (30, 32, 34, 36).

7. Zutrittskontrollsystem nach einem der vorstehenden Ansprüche, **dadurch gekennzeichnet, dass** die Inneneinheit (1) eine Stromversorgungseinheit (16) aufweist, welche eingangsseitig an einen Netzanschluss (15) angeschlossen ist und eine ausgangsseitige reduzierte Spannung abgibt, wobei die Stromversorgungseinheit (16) alle mit Energie zu versorgenden Baukomponenten der Inneneinheit (1) und der Außeneinheit (26) versorgt.

8. Zutrittskontrollsystem nach Anspruch 7, **dadurch gekennzeichnet, dass** die Inneneinheit (1) ein potenzialbehaftetes Relais (10) zur Ansteuerung des Türschlosses (43) der Zutrittstür aufweist, welches bei Ansteuerung durch die Auswerte-/Verarbeitungs- und Speichereinheit (5) die ausgangsseitige, reduzierte Spannung der Stromversorgungseinheit (16) an das Türschloss (43) durchschaltet.

9. Zutrittskontrollsystem nach einem der vorstehenden Ansprüche, **dadurch gekennzeichnet, dass** ein Busanschluss (9) vorgesehen ist, an welchen über einen Konverter (48) ein externer Bus (44) anschließbar ist.

10. Zutrittskontrollsystem nach einem der vorstehenden Ansprüche, **dadurch gekennzeichnet, dass** die Außeneinheit (26) an die Auswerte-/Verarbeitungs- und Verschlüsselungseinheit (38) angeschlossene Mittel (24, 25) zur optischen und/oder akustischen Rückmeldung darüber enthält, ob die Zutrittskontrolle zu einem positiven/negativen Ergebnis geführt hat.

## Claims

1. Access control system
a) comprising an indoor unit (1) in the form of an equipment inset which can be mounted in a flush-mounted equipment socket conforming to standard, which indoor unit has an evaluating/processing and storage unit (5) which drives a door lock (43) of an access door via a relay (10),
b) comprising an outdoor unit (26) in the form of an equipment insert (27), which can be mounted in a flush-mounted equipment socket conforming to standard, which insert has an evaluating/processing and encryption unit (38) to which a functional element (30, 32, 34, 36) for the detection of persons having access authorization is connected,
c) wherein the indoor unit (1) is connected to the outdoor unit (26) via a cable (20),
d) wherein the equipment insert (27) of the outdoor unit (26) has at least one interface (28) to establish electrical contact with a corresponding interface (40) of a functional transponder element (30) or of a functional fingerprint element (32) or of a functional PIN code element (34) or of a functional radio element (36),
e) wherein the equipment insert (27), on the one hand, and the functional elements (30, 32, 34, 36), on the other hand, have mutually corresponding mounting components,
f) wherein the data signals from the different functional elements (30, 32, 34, 36) to the evaluating/processing and encryption unit (38) are in each case present in standardized form,
g) wherein the outdoor unit (26) provided with a particular functional element (30, 32, 34, 36), after completed commissioning by loading of the evaluating/processing and storage unit (5), is electronically interconnected with the indoor unit (1) in such a manner that the indoor unit (1) only receives data signals from this outdoor unit (26),
**characterized in that**
h) a reset key (19), to be operated before exchanging a functional element (30, 32, 34, 36), connected to the evaluating/processing and storage unit (5) is provided,
i) wherein the indoor unit (1) has at least one zero-potential switching relay (11), which can be driven by the evaluating/processing and storage unit (5) and to which an alarm system (41) can be connected,
j) wherein the evaluating/processing and storage unit (5) on removal of a functional element (30, 32, 34, 36) of the outdoor unit (26) without prior pressing of the reset key (19) for a predetermined period of time loads a fault output of the indoor unit (1) by means of which the alarm system (41) is triggered by the zero-potential switching relay (11) driven.

2. Access control system according to Claim 1, **characterized by** a functional transponder element (30), plugged onto the equipment insert (27), comprising an integrated antenna (31) fed by a read/write unit.

3. Access control system according to Claim 1, **characterized by** a functional fingerprint element (32), plugged onto the equipment insert (27), with integrated finger scanner (33).

4. Access control system according to Claim 1, **characterized by** a functional PIN code element (34), plugged onto the equipment insert (27), with integrated input keypad (35).

5. Access control system according to Claim 1, **characterized by** a functional radio element (36), plugged onto the equipment insert (27), with an integrated antenna (37).

6. Access control system according to one of the preceding claims, **characterized by** a DIP switch (12) loading the evaluating/processing and storage unit (5), for adjusting a required logical AND operation or OR operation of the data signals at two functional elements (30, 32, 34, 36) installed in the outdoor unit (26).

7. Access control system according to one of the preceding claims, **characterized in that** the indoor unit (1) has a power supply unit (16) which is connected at its input to a power line terminal (15) and delivers a voltage reduced at its output, wherein the power supply unit (16) supplies all constructional components of the indoor unit (1) and of the outdoor unit (26) to be supplied with power.

8. Access control system according to Claim 7, **characterized in that** the indoor unit (1) has a relay (10) with potential for driving the door lock (43) of the access door, which relay, when driven by the evaluating/processing and storage unit (5) switches the voltage reduced at its output of the power supply unit (16) through to the door lock (43).

9. Access control system according to one of the preceding claims, **characterized in that** a bus terminal (9) is provided to which an external bus (44) can be connected via a converter (48).

10. Access control system according to one of the preceding claims, **characterized in that** the outdoor unit (26) contains means (24, 25) connected to the evaluating/processing and encryption unit (38) for the visual and/or audible return signalling about whether the access control has led to a positive/negative result.

## Revendications

1. Système de contrôle d'accès
a) comprenant une unité intérieure (1) sous la forme d'un insert d'appareil pouvant être monté dans une boîte d'encastrement normalisée, qui comprend une unité d'évaluation/de traitement et de mémorisation (5) qui commande un verrou de porte (43) d'une porte d'accès par l'intermédiaire d'un relais (10),
b) comprenant une unité extérieure (26) sous la forme d'un insert d'appareil (27) pouvant être monté dans une boîte d'encastrement normalisée, qui comprend une unité d'évaluation/de traitement et de cryptage (38) à laquelle est connecté un élément fonctionnel (30, 32, 34, 36) pour la détection des autorisations d'accès,
c) dans lequel l'unité intérieure (1) est reliée à l'unité extérieure (26) par un câble (20),
d) dans lequel l'insert d'appareil (27) de l'unité extérieure (26) comprend au moins une interface (28) destinée à établir un contact électrique avec une interface correspondante (40) d'un élément fonctionnel à transpondeur (30) ou d'un élément fonctionnel de détection d'empreinte digitale (32) ou d'un élément fonctionnel de lecture de code d'identification personnelle (PIN) (34) ou d'un élément fonctionnel radio (36),
e) dans lequel l'insert d'appareil (27) d'une part et les éléments fonctionnels (30, 32, 34, 36) d'autre part comportent des composants de fixation se correspondant mutuellement,
f) dans lequel les signaux de données des différents éléments fonctionnels (30, 32, 34, 36) sont appliqués sous forme normalisée à l'unité d'exploitation/de traitement et de cryptage (38),
g) dans lequel l'unité extérieure (26) munie d'un élément fonctionnel déterminé (30, 32, 34, 36) est électroniquement connectée à l'unité intérieure (1), après mise en service réussie en sollicitant l'unité d'exploitation/de traitement et de mémorisation (5) de manière à ce que l'unité intérieure (1) ne reçoive que des signaux de données provenant de l'unité extérieure (26),
**caractérisé en ce que**
h) il est prévu une touche de réinitialisation (19) devant être actionnée avant l'échange d'un élément fonctionnel (30, 32, 34, 36) et connectée à l'unité d'exploitation/de traitement et de mémorisation (5),
i) dans lequel l'unité intérieure (1) comprend au moins un relais de commutation à potentiel flottant (11) commandable par l'unité d'exploitation/de traitement et de mémorisation (5) à laquelle peut être relié un système d'alarme (41),
j) dans lequel l'unité d'exploitation/de traitement et de mémorisation (5) provoque une sortie de défaut de l'unité intérieure (1) sans appui préalable sur la touche de réinitialisation (19) lorsqu'un élément fonctionnel (30, 32, 34, 36) de l'unité extérieure (26) est retiré pendant une période de temps prédéterminée, ce par quoi le système d'alarme (41) est déclenché par le relais de commutation à potentiel flottant (11).

2. Système de contrôle d'accès selon la revendication 1, **caractérisé par** un élément fonctionnel à transpondeur (30) raccordé à l'insert d'appareil (27) comprenant une antenne intégrée (31) alimentée par une unité d'écriture/lecture.

3. Système de contrôle d'accès selon la revendication 1, **caractérisé par** un élément fonctionnel de détection d'empreinte digitale (32) enfiché dans l'insert d'appareil (27) comprenant un analyseur de doigt intégré (33).

4. Système de contrôle d'accès selon la revendication 1, **caractérisé par** un élément fonctionnel de lecture de code PIN (34) enfiché dans l'insert d'appareil (27) comprenant un clavier de saisie intégré (35).

5. Système de contrôle d'accès selon la revendication 1, **caractérisé par** un élément fonctionnel radio (36) enfiché dans l'insert d'appareil (27) comprenant une antenne intégrée (37).

6. Système de contrôle d'accès selon l'une quelconque des revendications précédentes, **caractérisé par** un commutateur DIP (12) agissant sur l'unité d'exploitation/de traitement et de mémorisation (5) pour l'application d'une combinaison ET ou d'une combinaison OU logique souhaitée des signaux de données à deux éléments fonctionnels (30, 32, 34, 36) installés dans l'unité extérieure (26).

7. Système de contrôle d'accès selon l'une quelconque des revendications précédentes, **caractérisé en ce que** l'unité intérieure (1) comprend une unité d'alimentation électrique (16) qui est connectée en entrée à une connexion réseau (15) et qui délivre en sortie une tension réduite, dans lequel l'unité d'alimentation électrique (16) alimente tous les composants devant être alimentés en énergie de l'unité intérieure (1) et de l'unité extérieure (26).

8. Système de contrôle d'accès selon la revendication 7, **caractérisé en ce que** l'unité intérieure (1) comprend un relais à potentiel non flottant (10) destiné à commander le verrou de porte (43) de la porte d'accès, lequel relais applique la tension réduite en sortie de l'unité d'alimentation électrique (16) par l'intermédiaire de l'unité d'évaluation/de traitement et de mémorisation (5) au verrou de porte (43).

9. Système de contrôle d'accès selon l'une quelconque des revendications précédentes, **caractérisé en ce qu'**il est prévu une borne de bus (9) à laquelle peut être relié un bus externe (44) par l'intermédiaire d'un convertisseur (48).

10. Système de contrôle d'accès selon l'une quelconque des revendications précédentes, **caractérisé en ce que** l'unité extérieure (26) comporte des moyens (24, 25) reliés à l'unité d'exploitation/de traitement et de cryptage (38) pour la fourniture d'une contreréaction optique et/ou acoustique indiquant si le contrôle d'accès a conduit à un résultat positif/négatif.
